# EUROPÄISCHE PATENTSCHRIFT

(11) **EP 0 728 256 B1**
(45) Veröffentlichungstag und Bekanntmachung des Hinweises auf die Patenterteilung: **03.09.1997**
(21) Anmeldenummer: 95900707.1
(22) Anmeldetag: 11.11.1994
(51) Int. Cl.: E21D 21/00

(54) **INJEKTIONSSEILANKER**
INJECTION CABLE BOLT
TIRANT DE CABLE D'INJECTION

(30) Priorität: 12.11.1993 DE 9317336 U
(43) Veröffentlichungstag der Anmeldung: 28.08.1996
(73) Patentinhaber: Radtke, Johannes, 47447 Moers (DE)
(72) Erfinder: Radtke, Johannes, 47447 Moers (DE)
(74) Vertreter: Hallermann, Dietrich-Otto, Dipl.-Ing. Patentassessor
(86) Internationale Anmeldenummer: EP9403730
(87) Internationale Veröffentlichungsnummer: WO9513453

(56) Entgegenhaltungen:
- WO-A-91/03622
- WO-A-93/12324
- DE-A- 3 435 117
- DE-A- 3 902 727
- DE-A- 3 905 128
- DE-A- 4 204 533
- DE-B- 1 201 289
- DE-C- 4 018 703
- FR-A- 1 417 029
- US-A- 4 859 118

## Beschreibung

Die Erfindung betrifft einen Injektionsseilanker, insbesondere für den Berg-, Tunnel- und Böschungsbau sowie zur Felssicherung, der im wesentlichen aus einem eine als Hochdruckschlauch ausgebildete Seele aufweisenden Seil aus beispielsweise Hochleistungstextilgarnen, wie Chemie- und/ oder Naturfasern besteht, sowie von einem netzartigen Stützgeflecht umgeben ist, und der mit einem Halteelement und einem aus zwei gegeneinander über konisch ausgebildete Ringflächen aufschiebbaren Abschnitten bestehenden Dichtelemente, und außerhalb des Bohrlochs mit einem Anschlußelement versehbar ist, das in einer das Seilende umfassenden Muffe angeordnet ist. Ein derartiges Gerät ist bereits aus der DE-C-4 018 703 bekannt.

Ein gattungsgemäße Seilanker ist auch in dem deutschen Patent 40 18 703 näher beschrieben. Ein derartiger, als Injektionsanker ausgebildeter Seilanker hat den Vorteil einer angepaßten Biegsamkeit und erlaubt somit bei Übernahme einer entsprechenden Zugkraft vorteilhafterweise den Einsatz aus beengten Hohlräumen heraus. Darüber hinaus besteht ein weiterer Vorteil in der Möglichkeit, derartige Anker mit einer großen Länge auszustatten, sie äußerst einfach und sicher zu handhaben und darüber hinaus einen praktischen Transport zu gewährleisten.

Ein Nachteil, der den gattungsgemäßen Ausführungen von Injektionsseilankern anhaftet, besteht in der beschriebenen Ausführungsform. Der Anker weist eine seilummantelte Seele auf und das Seil ist von einem Stützgitter umgeben, und Seil und Stützgitter sind wiederum in einer Schutzummantelung aus Kunststoff eingefaßt.

Es hat sich herausgestellt, daß beim Injizieren die Schutzummantelung Sorge dafür trägt, daß das Injektionsmaterial innerhalb der Ummantelung im Seil eine innige Verklebung gewährleistet, daß aber der Austritt des Injektionsmaterials über die gesamte Länge des Seilankers nicht in dem gewünschten Maße möglich ist. Die Schutzummantelung ist für die optimale Injektion ein Störfaktor. Das Stützgitter ist eng anliegend am Seil innerhalb der Ummantelung in die Verklebung eingebettet, bildet aber durch die fehlende Möglichkeit der Aufweitung kein zusätzliches selbständig tragendes Stützelement.

Ein weiterer Nachteil des in dem oben genannten Patent beschriebenen Injektionsseilankers besteht darin, daß die Verbindungen von Halte- und Anschlußelement an den sich gegenüberliegenden Seilenden sehr kompliziert gestaltet sind und nicht auf die durch das Seil zu übertragenden Zugkräfte abgestellt sind. Ebenso ist das zur Bohrlochabdichtung vorgesehene Dichtelement, das aus zwei gegeneinander aufschiebbaren Keilelementen besteht, wie die Praxis zeigt, verbesserungsfähig, da allein durch das Aufeinanderschieben, bedingt durch das Druckmittel, keine aktive Abdichtung der beiden Elemente gewährleistet ist.

Demgegenüber liegt der Erfindung die Aufgabe zugrunde, einen Injektionsseilanker, insbesondere für den Berg-, Tunnel- und Böschungsbau sowie zur Felssicherung zu schaffen, der unter Vermeidung der dem Stand der Technik anhaftenden Nachteile sowohl als reiner Injektionsanker als auch verspannbarer Anker eingesetzt werden kann, der eine optimale Injektion ermöglicht und der einfach und kostengünstig herstellbar ist.

Diese Aufgabe wird erfindungsgemäß dadurch gelöst, daß das Halteelement mittels eines Schrumpfschlauches mit dem Seilende verbunden ist, daß die Abschnitte des Dichtelementes aus jeweils zwei Halbschalen zusammensetzbar ausgebildet sind, wobei der zum Bohrlochmund gerichtete Abschnitt über die gesamte Länge auf der Innenseite und der aufschiebbare Abschnitt auf der Außenseite zylindrisch ausgebildet sind, und der aufschiebbare Abschnitt auf der Innenseite zwei vom Seil weg gerichtete und entgegengesetzt verlaufende konische Erweiterungen aufweist, und daß die mit dem Seilende durch Schrumpfen oder Verkleben fest verbindbare Muffe das Anschlußelement mindestens teilweise umgreift, und in dem Anschlußelement ein in die Seele einführbarer Rohrstutzen angeordnet ist. Alternativ kann auf das Seilende ein zwei- oder mehrlagiges Halteelement aufgebracht werden.

Ein besonderer Vorteil der Erfindung ist zunächst darin zu sehen, daß das mittels eines Schrumpfschlauches mit dem zum Bohlochtiefsten gerichteten Seilende verbindbare Halteelement eine dachartige Kappe mit einer zentralen Spitze und mindestens seitlich Injektionsöffnungen aufweist, wobei die dachartige Kappe mit den Durchmesser des Bohrlochs überragende, beispielsweise sternartig angeordneten Haltefingern versehen ist. Die Verbindung des Seilendes mit dem Halteelement durch einen Schrumpfschlauch bildet eine zugfeste Verbindung, die es ermöglicht, den Injektionsseilanker nach dem Einführen in ein Bohrloch sofort auf die für das Verspannen erforderliche Zugkraft einzustellen. Die sternartig angeordneten Haltefinger, die nur ein Ausführungsbeispiel darstellen, verkrallen sich in der Bohrlochwandung und lassen dennoch Raum, um über die seitlich im Halteelement angeordneten Injektionsöffnungen das Injektionsmaterial so zu verteilen, daß es in das Bohrloch oberhalb der dachartigen Kappe eindringen kann. Es ist vorstellbar, zusätzlich in der Kappe mindestens eine zentrale, beispielsweise über eine Klappe ventilartig verschließbare Injektionsöffnung anzuordnen.

Weiterhin besteht ein besonderer Vorteil in der Ausführung und Anordnung der das Dichtelement bildenden Abschnitte. Die einzelnen Abschnitte können jeweils aus Halbschalen zusammengesetzt werden, die über Nockenverbindungen druckknopfartig verbindbar ausgebildet sind, und die darüber hinaus zusätzlich verklebbar sind. Die Halbschalen, die zusätzlich auf der Innenseite zur lokalen Verankerung in das Seil eingreifende Nocken aufweisen, können durch die Zusammensetzbarkeit auf einfache Weise an jeder gewünschten Stelle eines Seilankers angebracht werden. Der auf den festsetzbaren Abschnitt aufschiebbare Abschnitt weist eine besonders vorteilhafte Gestaltung auf. Die zum Bohrloch gerichtete Außenseite ist zylindrisch ausgebildet, während auf der Innenseite dieser Abschnitt, wie bereits erwähnt, zwei entgegengesetzt verlaufende konische Erweiterungen aufweist. Mit einer konischen Erweiterung, die dem anderen Abschnitt zugewandt ist, schiebt sich der Keil, durch das Injektionsmedium angetrieben, über den unteren Keil und hilft somit zur Abdichtung beizutragen. Da der aufschiebbare Abschnitt des Dichtelementes aus einem weicheren Material hergestellt ist als der auf dem Seil festgesetzte und das Injektionsmedium unter hohem Druck in die konische Erweiterung eindringt, wird der Keil zur vollständigen Abdichtung des Bohrlochs gegen die Bohrlochwandung gedrückt, wobei an den entsprechenden Stellen eine zusätzliche Verzahnung in die Bohrlochwand eindringt. Um die bei der Injektion komprimierte Luft innerhalb des Bohrlochs entweichen lassen zu können, ist es möglich, die Abschnitte des Dichtelementes auf der Außenseite mit in Seilrichtung verlaufenden Entlüftungsschlitzen zu versehen.

Weiterhin erweist es sich im Rahmen der Erfindung als besonders vorteilhaft, daß das zum Bohrlochmund gerichtete oder außerhalb des Bohrlochs befindliche Seilende mit einer Muffe in Form eines Schrumpfschlauches oder nach einer weiteren Ausführungsform mit einer Hülse versehbar ist, die mit dem Seilende äußerst zugfest verbindbar ist.

Für die Ausführung eines Injektionsseilankers als reiner Injektionsanker ist es zweckmäßig, das Anschlußelement, das zweckmäßigerweise mit einem Gewinde oder einer Schnellkupplung zu versehen. Dies kann mittels eines Schrumpfschlauches geschehen, wobei der Schrumpfschlauch das Seilende und das Anschlußelement mindestens teilweise umgibt.

Für die Verwendung eines derartigen Injektionsseilankers als Zuganker ist es vorteilhaft, das Seilende in einer im inneren beispielsweise aufgerauhten Hülse derartig zu verkleben, daß eine Ankerplatte aufschiebbar und eine Verspannmutter aufschraubbar ist. In allen Ausführungen ist das Anschlußelement mit einem Rohrstutzen aus Metall oder Kunststoff verbunden, der mindestens teilweise in die Seele innerhalb des Seiles eingeführt wird.

Die Seele innerhalb des Seiles ist ein dem jeweiligen Injektionsdruck angepaßter Hochdruckschlauch, der mit einem integrierten Stützgeflecht versehbar ist, um bei der Herstellung des um die Seele geflochtenen Seiles im Querschnitt nicht eingeengt zu werden. In Abhängigkeit der durchzuführenden Injektion ist es möglich, die Seele innerhalb des Seiles über die gesamte Länge ohne eine entsprechende Perforation oder Schlitze auszubilden. Andererseits ist es möglich, die Seele über die gesamte Länge oder teilweise mit Perforationen bzw. Durchtrittsöffnungen auszubilden.

In Abhängigkeit der Verwendung des Seiles ist dieses beispielsweise aus Polyäthylen, Polyester, Kevlar, Aramid, Nylon, Glasfaser, Kohlenstoff, Filamenten in Faden- oder Faserform oder einer Mischung der genannten Materialien so herzustellen, daß es die gewünschte Tragkraft oder beispielsweise das gewünschte Dehnvermögen aufweist.

Das Seilgeflecht kann ein- oder mehrlagig ausgebildet sein, wobei die verwendeten Fäden unterschiedliche Stärke aufweisen können. Darüber hinaus können Flechtarten in Ab hängigkeit der zu lösenden Aufgabe gewählt werden. Um den Durchtritt des Injektionsmaterials über die gesamte Länge des Ankers gewährleisten zu können, ist es zweckmäßig, das Seil mit entsprechenden Maschenweiten herzustellen. Darüber hinaus ist es möglich, das Seil durch Einweben von beispielsweise Metalldrähten verstärkt auszubilden, wodurch gleichzeitig ein antistatisches Verhalten erzielt wird.

Weiterhin ist es im Rahmen der Erfindung möglich, das Seil zur Eingrenzung des Injektionsmaterials mit einer äußeren feinmaschigen Gewebelage auzurüsten, um beim Injizieren den Mehrverbrauch, z.B. im zerklüfteten Lockergestein, zu beschränken. Andererseits kann das Seil mit einer dünnen, beim Injizieren zerstörbaren Außenhaut versehen werden, um beispielsweise Arbeitsfugen, die beim Betonieren von verschiedenen Schichten entstehen, im Nachhinein zu verpressen.

Neben der antistatischen Ausbildung von Seil und Stützgeflecht können die Seilanker aufgrund verschiedener schwer entflammbarer Fasern oder zusätzlicher Beschichtungen schwer entflammbar ausgebildet werden.

Mehrere Ausführungsbeispiele der Erfindung sind in den Zeichnungen dargestellt und werden im folgenden näher beschrieben. Es zeigen:
- Figur 1: einen Schnitt durch ein Ausführungsbeispiels des erfindungsgemäßen Injektionsseilankers in der Verwendung als reiner Injektionsanker,
- Figur 2: einen Schnitt durch das in Figur 1 dargestellte Ausführungsbeispiel,
- Figur 3: ein Ausführungsbeispiel des erfindungsgemäßen Injektionsseilankers als Zuganker,
- Figur 4: einen Schnitt durch ein weiteres Ausführungsbeispiel des erfindungsgemäßen Injektionsseilankers als Zuganker,
- Figur 5: einen teilweisen Schnitt durch das Ende eines Injektionsankers,
- Figur 6: ein Ausführungsbeispiel für die Ausbildung des Anschlußelementes in Verbindung mit dem Rohrstutzen,
- Figur 7: einen Schnitt durch ein Ausführungsbeispiel einer auf das Seilende aufgebrachten Muffe für einen Zuganker, und
- Figur 8 u. 9: zwei Ausführungsbeispiele für ein mehrlagiges Seil mit einer perforierten und nichtperforierten Seele.

Das für die verschiedenen Ausführungsbeispiele von Injektionsseilankern verwendete Seil 2 ist in zwei mehrlagigen Ausführungsbeispielen in den Figuren 8 und 9 dargestellt. Das mehrlagige Seil 2 ist von einem Stützgeflecht 4 aus Synthetik oder Stahlgeflecht umgeben und weist eine Seele 3 auf, die mit oder ohne integriertes Stützgeflecht mit und ohne Perforierungen bzw. Durchtrittsöffnungen 5 einsetzbar ist. Das Stützgeflecht kann als Gewebe aus verschiedenen Garnen gebildet sein, denen zusätzlich zur Verstärkung und antistatischen Ausbildung metallische Fäden zugegeben werden. In dem Schnitt durch ein Ausführungsbeispiel eines Injektionsseilankers ist in Figur 1 ein Seilanker 1 schematisiert und im Schnitt wiedergegeben. Der Seilanker 1 ist innerhalb eines Bohrlochs 12 im Gebirge oder Mineral 13 angeordnet. Der aus einem Seil 2 mit einer Innenseele 3 bestehende Seilanker 1 weist zum Bohrlochtiefsten hin an dem Seilende 7 ein Halteelement 6 auf, das in dem dargestellten Ausführungsbeispiel mit seitlichen Injektionsöffnungen 10 und einer dachartigen Spitze 9 versehen ist. Das Halteelement 6 ist mittels eines Schrumpfschlauches 8 mit dem Seilende 7 fest verbunden. Das Halteelement 6 weist Haltefinger 11 auf, die einen größeren Querschnitt als das Bohrloch 12 aufweisen und die sich beim Zurückziehen des Seilankers 1 in die Bohrlochwand festkrallen.

Weiterhin weist der Seilanker 1 ein Dichtelement 15 auf, das aus zwei aufeinanderschiebbaren Abschnitten 16 und 17 besteht. Die Abschnitte 16 und 17 bestehen jeweils aus zwei Halbschalen 18, die mittels Nockenverbindungen 19 druckknopfartig zusammensetzbar und zusätzlich miteinander verklebbar sind.

Der Abschnitt 16 wird an einer entsprechenden, auf dem Seil 2 vorgesehenen Stelle am Bohrlochmund oder innerhalb des Bohrlochs 12 befestigt, wobei sich die auf der Innenseite der Halbschalen 18 befindlichen Nocken 21 in das Seil 2 so eindrücken, daß der Abschnitt 16 unverrückbar arretiert ist.

Der auf den Abschnitt 16 aufschiebbare Abschnitt 17 des Dichtelementes 15 ist auf der Außenseite zylindrisch ausgebildet und weist auf der Innenseite zwei nach oben und unten bzw. in Längsrichtung des Seiles entgegengesetzt angeordnete konische Erweiterungen 23, 24 auf. Der Abschnitt 17 ist vorteilhafterweise aus einem weicheren Material als der Abschnitt 16 herzustellen. Durch den Druck des Injektionsmittels wird der Abschnitt 17 auf den Abschnitt 16 geschoben und das Injektionsmittel dringt in die Erweiterung 24 ein und drückt den Abschnitt 16 mit der entsprechenden, an den Rändern vorgesehenen Verzahnung derart an die Bohrlochwandung, daß eine vollständige Abichtung hergestellt wird.

An dem aus dem Bohrloch 12 herausschauenden Seilende 25 ist für den Anschluß einer Schlauchleitung zum Injizieren ein Anschlußelement 27 vorgesehen, das mittels eines Schrumpfschlauches 26, der die Schultern 30 des Anschlußelementes 27 teilweise umgreift, mit dem Seilende 25 fest verbindbar ist. Die Details innerhalb des Anschlußelementes 27 sind in Figur 5 näher dargestellt. Das in den Figuren 1 und 2 näher beschriebene Ausführungsbeispiel ist als reiner Injektionsseilanker zu bezeichnen.

Anstelle des Schrumpfschlauches 26 kann das Seilende 25 zur Fixierung des in die Seele 3 eingeführten Rohrstutzens 28 von einem zwei- oder mehrschaligen Element umgeben sein.

In den Figuren 3 und 4 sind Ausführungsbeispiele eines Injektionsseilankers dargestellt, die als Zuganker zu bezeichnen sind. Das in Figur 3 dargestellte Ausführungs beispiel eines Injektionsseilankers zeigt in Abweichung von dem Ausführungsbeispiel nach Figur 1, daß das außerhalb des Bohrlochs 12 befindliche Seilende 25 in einer als Muffe 26 ausgebildeten Hülse 36 angeordnet ist. Die u.a. aus Metall oder Kunststoff herstellbare Hülse 36 weist auf der Außenseite ein Gewinde 39 auf und ermöglicht einerseits das Aufschieben einer Ankerplatte 40 und andererseits das Verspannen der Ankerplatte 40 mittels eine Verspannmutter 41. Die Ankerplatte 40 weist eine Kalotte 42 und die Verspannmutter 41 eine mit der Ausnehmung 42 korrespondierende Rundung 43 auf. Weitere Einzelheiten zu diesem Ausführungsbeispiel sind in den Figuren 6 und 7 dargestellt.

In Figur 6 ist angedeutet, daß das Anschlußelement 27 mit einem mindestens teilweise in die Seele 3 einführbaren Rohrstutzen 28 verbunden ist, der darüber hinaus von einem Keil 35 mit einem Gewinde 38 umgeben ist. Dieser Keil läßt sich in eine Öffnung der Hülse 36 einschrauben und verspannt das Seil 2 innerhalb der Hülse 36. Nach dem Einsetzen des Anschlußelementes 27 bzw. des Rohrstutzens 28 in die Hülse 36 bzw. in das Seil 2 wird das Seilende 25 innerhalb der Hülse 36 durch Injizieren über eine Injektionsöffnung 37 innigst miteinander verklebt. Innerhalb des Anschlußelementes 27, das, wie bereits erwähnt, mit einem Gewinde 29 oder einer Schnellkupplung versehbar ist, sind, wie aus Figur 5 zu entnehmen ist, ein zylindrischer Abschnitt 31 und ein konisch sich verjüngender Abschnitt 32 vorgesehen, wobei zwischen dem Ende des Rohrstutzens 28 und eines zur Sicherung vorgesehenen ringartigen Stopfens 34 ein Rückschlagventil 33 in Form einer Lippendichtung angeordnet ist. Aus dem in Figur 5 dargestellten Ausführungs beispiel geht weiterhin hervor, daß der Rohrstutzen 28 in die Seele 3 eingeführt wird und der Schrumpfschlauch 26 das Anschlußelement teilsweise im Bereich der Schulter 30 umgreift und somit eine feste Verbindung schafft.

In Figur 4 ist ein weiteres Ausführungsbeispiel eines als Zuganker ausgebildeten Injektionsseilankers dargestellt, bei dem zur Integration des Anschlußelementes 27 in das Seilende 25 ein Schrumpfschlauch 26, und in Abstand dazu um das Seil 2 ein weiterer Schrumpfschlauchabschnitt 44 vorgesehen ist, und daß zwischen den beiden Abschnitten 26 und 44 durch Aufbringen, beispielsweise im Spritzverfahren, eine mit einem Gewinde 39 versehene Hülse 45 aufgebracht wird, über welche das Verspannen der Ankerplatte 40 mittels einer Verspannmutter 41 gewährleistet wird.

Die in Figur 8 dargestellten Durchtrittsöffnungen 5 in der Seele 3 können auch als in Längsrichtung der Seele 3 verlaufende Schlitze ausgebildet sein. Auf diese Weise wird bei der Injektion zunächst das Bohrlochtiefste ausinjiziert und durch den sich aufbauenden Druck werden anschließend die Schlitze geöffnet und es findet eine Ausinjizierung über die gesamte Seillänge statt.

### Bezugszeichenliste

- 1: Seilanker
- 2: Seil
- 3: Seele
- 4: Stützgeflecht
- 5: Durchtrittsöffnungen
- 6: Halteelement
- 7: Seilende
- 8: Schrumpfschlauch
- 9: dachartige Spitze
- 10: Durchtrittsöffnungen
- 11: Haltefinger
- 12: Bohrloch
- 13: Gebirge
- 14: Ringraum
- 15: Dichtelement
- 16: Abschnitt
- 17: Abschnitt
- 18: Halbschalen
- 19: Nockenverbindung
- 20: Verzahnung
- 21: Nocken
- 22: Entlüftungsschlitz
- 23: konische Erweiterung
- 24: konische Erweiterung
- 25: Seilende
- 26: Muffe
- 27: Anschlußelement
- 28: Rohrstutzen
- 29: Gewinde
- 30: Schulter
- 31: zylindrischer Abschnitt
- 32: konischer Abschnitt
- 33: Rückschlagventil
- 34: ringartiger Stopfen
- 35: Keil
- 36: Hülse
- 37: Injektionsöffnung
- 38: Gewinde (Keil)
- 39: Gewinde (außen)
- 40: Ankerplatte
- 41: Verspannmutter
- 42: Kalotte f. Ausnehmung
- 43: Rundung
- 44: Schrumpfschlauchabschnitt
- 45: Hülse

## Patentansprüche

1. Injektionsseilanker, insbesondere für den Berg-, Tunnel- und Böschungsbau sowie zur Felssicherung, der im wesentlichen aus einem eine als Hochdruckschlauch ausgebildete Seele (3) aufweisenden Seil (2) aus beispielsweise Hochleistungstextilgarnen, wie Chemie- und/oder Naturfasern besteht, und von einem netzartigen Stützgeflecht (4) umgeben ist, und der mit einem Halteelemen (6) und einem aus zwei gegeneinander über konisch ausgebildete Ringflächen aufschiebbaren Abschnitten (16, 17) bestehenden Dichtelement, und außerhalb des Bohrlochs (12) mit einem Anschlußelement (27) versehbar ist, das in einer das Seilende (25) umfassenden Muffe (26) angeordnet ist, **dadurch gekennzeichnet,** daß das Halteelement (6) mittels eine Schrumpfschlauches (8) mit dem Seilende (7) verbunden ist, daß die Abschnitte (16, 17) des Dichtelementes (15) aus jeweils zwei Halbschalen (18) zusammensetzbar ausgebildet sind, wobei der zum Bohrlochmund gerichtete Abschnitt (16) über die gesamte Länge auf der Innenseite und der aufschiebbare Abschnitt (17) auf der Außenseite zylindrisch ausgebildet sind, und der aufschiebbare Abschnitt (17) auf der Innenseite zwei vom Seil (2) weg gerichtete und entgegengesetzt verlaufende konische Erweiterungen (23, 24) aufweist, und daß die mit dem Seilende (25) durch Schrumpfen oder Verkleben fest verbindbare Muffe (26) das Anschlußelement (27) mindestens teilweise umgreift und in dem Anschlußelement (27) ein in die Seele (3) einführbarer Rohrstutzen (28) angeordnet ist.

2. Injektionsseilanker nach Anspruch 1, **dadurch gekennzeichnet,** daß das mittels eines Schrumpfschlauches (8) mit dem Seilende (7) verbindbare Halteelement (6) eine dachartige Kappe mit einer zentralen Spitze (9) und mindestens seitlich Durchtrittsöffnungen (10) aufweist, wobei die dachartige Kappe mit den Durchmesser des Bohrlochs (12) überragenden, beispielsweise sternartig angeordneten Haltefingern (11) versehen ist.

3. Injektionsseilanker nach Anspruch 2, **dadurch gekennzeichnet,** daß in der dachartigen Kappe zusätzlich mindestens eine über eine Klappe ventilartig verschließbare Injektionsöffnung angeordnet ist.

4. Injektionsseilanker nach Anspruch 1, **dadurch gekennzeichnet,** daß die aus Halbschalen (18) zusammensetzbaren Abschnitte (16, 17) des Dichtelementes (15) über Nockenverbindungen (19) druckknopfartig verbindbar ausgebildet sind.

5. Injektionsseilanker nach Anspruch 4, **dadurch gekennzeichnet,** daß die Halbschalen (18) zusätzlich miteinander verklebbar ausgebildet sind.

6. Injektionsseilanker nach Anspruch 1, **dadurch gekennzeichnet,** daß der zum Bohrlochmund gerichtete Abschnitt (16) des Dichtelementes (15) am unteren Ende und der mit diesem Abschnitt (16) korrespondierende Abschnitt (17) am oberen Ende jeweils auf der zur Bohrlochwandung gerichteten Außenseite mit lamellen- oder sägeblattartigen Verzahnungen (20) versehen sind.

7. Injektionsseilanker nach Anspruch 1, **dadurch gekennzeichnet,** daß der zum Bohrlochmund gerichtete Abschnitt (16) des Dichtelementes (15) auf der zum Seil (2) gerichteten Innenseite mit die Verbindung zum Seil (2) aktivierende Nocken (21) versehen ist.

8. Injektionsseilanker nach Anspruch 1, **dadurch gekennzeichnet,** daß die Abschnitte (16, 17) des Dichtelementes (15) auf der Außenseite mit in Seilrichtung verlaufenden Entlüftungsschlitzen (22) versehbar sind.

9. Injektionsseilanker nach Anspruch 1, **dadurch gekennzeichnet,** daß das aus Metall oder Kunststoff herstellbare Anschlußelement (27) ein Gewinde (29) aufweist oder als Schnellkupplung ausgebildet ist.

10. Injektionsseilanker nach Anspruch 1, **dadurch gekennzeichnet,** daß das Anschlußelement (27) eine den Rohrstutzen (28) umgebende und das Seilende (25) aufnehmende Schulter (30) aufweist.

11. Injektionsseilanker nach Anspruch 1, **dadurch gekennzeichnet,** daß der mit dem Anschlußelement (27) verbundene und in die Seele (3) einführbare Rohrstutzen (28) in einer das Seilende (25) umfassenden und auf der Außenseite mit einem Gewinde (38) versehenen, als Muffe (26) ausgebildeten Hülse (36) angeordnet ist, die über eine Injektionsöffnung (37) mit dem Seil (2) verklebbar ist.

12. Injektionsseilanker nach Anspruch 1, **dadurch gekennzeichnet,** daß die als Hochdruckschlauch ausgebildete Seele ohne Perforationen (5), mit Perforationen (5) oder teilweise nur mit Perforationen (5) herstellbar ist.

13. Injektionsseilanker nach Anspruch 1, **dadurch gekennzeichnet,** daß in Abhängigkeit der Verwendung des Seiles (2) dieses aus beispielsweise Polyester, Kevlar, Aramid, Nylon, Glasfaser, Kohlenstoff, Filamenten oder einer Mischung der genannten Materialien besteht.

14. Injektionsseilanker nach Anspruch 1, **dadurch gekennzeichnet,** daß das Seil (2) durch Einweben von Metalldrähten verstärkt ausgebildet ist.

15. Injektionsseilanker nach Anspruch 1, **dadurch gekennzeichnet,** daß das Seil (2) zur Eingrenzung des Injektionsmaterials eine äußere feinmaschige Gewebelage aufweist.

16. Injektionsseilanker nach Anspruch 1, **dadurch gekennzeichnet,** daß das Seil (2) mit einer dünnen, beim Injizieren zerstörbaren Außenhaut versehbar ist.

17. Injektionsseilanker nach Anspruch 1, **dadurch gekennzeichnet,** daß die Durchtrittsöffnungen (5) in der Seele (3) als in Längsrichtung der Seele (3) verlaufende Schlitze ausgebildet sind.

## Claims

1. Injection rope anchor, in particular for mining, tunnel and slope construction as well as for securing rocks, comprising essentially a rope (2) with a core (3) in the form of a high-pressure hose, for example of heavy-duty textile yams such as chemical and/or natural fibres, and surrounded by a netlike support weave (4), and which is provided with a holding element (6) and a sealing element consisting of two sections (16, 17) which are pushed onto each other via conically shaped annular surfaces, and outside the borehole (12) with a connecting element (27) which is arranged in a sleeve (26) which encases the rope end (25), **characterised in that** the holding element (6) is connected to the rope end (7) by means of a shrink hose (8). that the sections (16, 17) of the sealing element (15) are designed as an assembly of two respective semi-spheres (18) and the section (16) which is oriented towards the borehole mouth is over the entire length internally, and the pushed on section (17) externally cylindrical, and the push-on section (17) has on the inside two conical extensions (23, 24) which are facing away from the rope (2) and extend in opposite directions, and the sleeve (26), which is firmly connected to the rope end (25) by way of shrinking or gluing, reaches at least partially around the connecting element (27). and in the connecting element (27) is placed a pipe socket (28) into which the core is inserted.

2. Injection rope anchor according to Claim 1, **characterised in that** the holding element (6), which is connectable to the rope end (7) by means of a shrink hose (8), comprises a roofshaped cap with a central tip (9) and at least laterally passages (10), and the roofshaped cap is provided with holding fingers (11), which are arranged, for example, in the shape of a star and protrude over the diameter of the borehole (12).

3. Injection rope anchor according to Claim 2, **characterised in that** in the roofshaped cap is additionally arranged at least one injection opening which can be shut like a valve via a flap.

4. Injection rope anchor according to Claim 1, **characterised in that** the sections (16, 17) of the sealing element (15), which are assembled of semi-spheres (18), are connectable like press studs via cam connections (19).

5. Injection rope anchor according to Claim 4, **characterised in that** the semi-spheres (18) are additionally designed so that they can be glued together.

6. Injection rope anchor according to Claim 1, **characterised in that** the section (16) of the sealing element (15) which is oriented towards the borehole mouth is at the lower end, and the section (17) which corresponds with this section (16) is at the upper end provided with a lamella or sawblade like toothing (20) at the respective outside oriented towards the borehole wall.

7. Injection rope anchor according to Claim 1, **characterised in that** the section (16) of the sealing element (15) which is oriented towards the borehole mouth is at the inside oriented towards the rope (2) provided with cams (21) which activate the connection to the rope (2).

8. Injection rope anchor according to Claim 1, **characterised in that** the sections (16, 17) of the sealing element (15) are on the outside provided with ventilation slots (22) which extend in the direction of the rope.

9. Injection rope anchor according to Claim 1, **characterised in that** the connecting element (27), which is made of metal or plastic material. comprises a thread (29) or is an instant coupling.

10. Injection rope anchor according to Claim 1, **characterised in that** the connecting element (27) comprises a shoulder (30) which surrounds the pipe socket (28) and receives the rope end (25).

11. Injection rope anchor according to Claim 1, **characterised in that** pipe socket (28), which is connected to the connecting element (27) and insensible into the core (3), is arranged in a sleeve (36) in the form of a socket (26), which reaches around the rope end (25) and is on the outside provided with a thread (38) and which is glued over an injection opening (37) to the rope (2).

12. Injection rope anchor according to Claim 1, **characterised in that** the core, which is a high-pressure hose, can be produced without perforations (5), with perforations (5) or only in parts with perforations (5).

13. Injection rope anchor according to Claim 1, **characterised in that,** depending on application of the rope (2), this is made, for example, of polyester, Kevlar, Aramide, Nylon, fibre glass, carbon, filaments or a mixture of the named materials.

14. Injection rope anchor according to Claim 1, **characterised in that** the rope (2) is reinforced by weaving in metal wires.

15. Injection rope anchor according to Claim 1, **characterised in that** the rope (2) has an outer fine mesh fabric layer for the purpose of defining the injection material.

16. Injection rope anchor according to Claim 1, **characterised in that** the rope (2) is provided with a thin external skin which is destructible during injection.

17. Injection rope anchor according to Claim 1, **characterised in that** the passages (5) in the core (3) are arranged as slots which extend in the longitudinal direction of the core (3).

## Revendications

1. Boulon d'ancrage d'injection pour câble, en particulier pour l'exploitation minière, pour la construction de tunnels et pour le talutage, ainsi que pour la fixation de roches, qui est constitué essentiellement par un câble (2), par exemple en fil textile haute capacité tel que des fibres synthétiques et/ou naturelles, présentant une âme (3) réalisée sous forme d'un tuyau souple haute pression et qui est entourée par un treillis de support réticulé (4), et qui peut être muni d'un élément d'arrêt (6) et d'un élément d'étanchéification constitué par deux sections (16, 17) aptes à coulisser l'une par rapport à l'autre par-dessus des surfaces annulaires de forme conique et, en dehors du trou d'alésage (12), d'un élément de raccordement (27) qui est disposé dans un manchon (26) entourant l'extrémité (25) du câble, caractérisé en ce que l'élément d'arrêt (6) est relié à l'extrémité (7) du câble au moyen d'un tuyau flexible contractible (8), en ce que les sections (16, 17) de l'élément d'étanchéification (15) sont réalisées de manière démontable par respectivement deux demi-coquilles (18), la section (16) orientée en direction de l'orifice du trou d'alésage est réalisée en s'étendant sur toute la longueur du côté interne et la section coulissante (17) est réalisée sous forme cylindrique sur le côté externe, la section coulissante (17) présentant, sur le côté interne, deux élargissements coniques (23, 24) orientés en s'écartant- du câble (2) et s'étendant dans des directions opposées, et en ce que le manchon (26) qui peut être relié à demeure par contraction ou par collage à l'extrémité (25) du câble enserre au moins partiellement l'élément de raccordement (27), une tubulure (28) apte à s'insérer dans l'âme (3) étant montée dans l'élément de raccordement (27).

2. Boulon d'ancrage d'injection pour câble selon la revendication 1, caractérisé en ce que l'élément d'arrêt (6) apte à se relier à l'extrémité (7) du câble au moyen d'un tuyau flexible contractible (8) présente un recouvrement en forme de toit possédant une pointe centrale (9) et des ouvertures de pénétration (10) au moins latéralement, le recouvrement en forme de toit étant muni de doigts d'arrêt (11) disposés par exemple en étoile et faisant saillie par rapport au diamètre du trou d'alésage (12).

3. Boulon d'ancrage d'injection pour câble selon la revendication 2, caractérisé en ce que, dans le recouvrement en forme de toit, est pratiquée en outre au moins une ouverture d'injection apte à être fermée à la manière d'une soupape via un clapet.

4. Boulon d'ancrage d'injection pour câble selon la revendication 1, caractérisé en ce que les sections (16, 17) de l'élément d'étanchéification (15) - démontable constitué par des demi-coquilles (18) sont réalisées de façon à pouvoir être reliées à la manière d'un bouton-poussoir via des liaisons (19) par mentonnet et butée.

5. Boulon d'ancrage d'injection pour câble selon la revendication 4, caractérisé en ce que les demi-coquilles (18) sont réalisées en outre pour pouvoir être collées l'une à l'autre

6. Boulon d'ancrage d'injection pour câble selon la revendication 1, caractérisé en ce que l'extrémité inférieure de la section (16) de l'élément d'étanchéification (15) orientée en direction de l'orifice du trou d'alésage et l'extrémité supérieure de la section (17) correspondant à cette section (16) sont munies, respectivement sur le côté externe orienté en direction de la paroi du trou d'alésage, de dentures (20) en forme de lamelles ou de lames de scie.

7. Boulon d'ancrage d'injection pour câble selon la revendication 1, caractérisé en ce que la section (16) de l'élément d'étanchéification (15) orientée en direction de l'orifice du trou d'alésage est munie, sur le côté interne orienté vers le câble (2), de cames (21) activant la liaison avec le câble (2).

8. Boulon d'ancrage d'injection pour câble selon la revendication 1, caractérisé en ce que les sections (16, 17) de l'élément d'étanchéification (15) peuvent être munies, sur le côté externe, de fentes d'aération (22) s'étendant dans la direction du câble.

9. Boulon d'ancrage d'injection pour câble selon la revendication 1, caractérisé en ce que l'élément de raccordement (27), qui peut être réalisé en métal ou en matière synthétique, présente un filet de vis (29) ou est réalisé sous forme d'un raccord symétrique.

10. Boulon d'ancrage d'injection pour câble selon la revendication 1, caractérisé en ce que l'élément de raccordement (27) présente un épaulement (30) qui entoure la tubulure (28) et dans lequel vient se loger l'extrémité (25) du câble.

11. Boulon d'ancrage d'injection pour câble selon la revendication 1, caractérisé en ce que la tubulure (28) reliée à l'élément de raccordement (27) et apte à s'introduire dans l'âme (3) est disposée dans une douille (36) réalisée en forme de manchon (26) entourant l'extrémité (25) du câble et munie d'un filet (38) sur son côté externe, qui peut être collée au câble (2) via une ouverture d'injection (37).

12. Boulon d'ancrage d'injection pour câble selon la revendication 1, caractérisé en ce que l'âme réalisée en forme de tuyau flexible haute pression peut être réalisée sans perforation (5), avec des perforations (5) ou en partie uniquement avec des perforations (5).

13. Boulon d'ancrage d'injection pour câble selon la revendication 1, caractérisé en ce que, en fonction de l'utilisation du câble (2), celui-ci est constitué par exemple de polyester, de kevlar, d'aramide, de nylon, de fibres de verre, de carbone, de filaments ou encore d'un mélange des matières mentionnées.

14. Boulon d'ancrage d'injection pour câble selon la revendication 1, caractérisé en ce que le câble (2) est réalisé en étant renforcé par entrelacement de fils métalliques.

15. Boulon d'ancrage d'injection pour câble selon la revendication 1, caractérisé en ce que le câble (2) présente une couche de tissu externe à mailles fines pour limiter la matière d'injection.

16. Boulon d'ancrage d'injection pour câble selon la revendication 1, caractérisé en ce que le câble (2) peut être muni d'une peau externe mince qui peut être détruite lors de l'injection.

17. Boulon d'ancrage d'injection pour câble selon la revendication 1, caractérisé en ce que les ouvertures de pénétration (5) sont réalisées dans l'âme (3) sous forme de fentes s'étendant dans la direction longitudinale de l'âme (3).
